# EUROPÄISCHE PATENTSCHRIFT

(11) **EP 1 395 748 B1**
(45) Veröffentlichungstag und Bekanntmachung des Hinweises auf die Patenterteilung: **18.05.2005**
(21) Anmeldenummer: 02735073.5
(22) Anmeldetag: 21.05.2002
(51) Int. Cl.: F02M 61/16, F02M 47/02

(54) **HOCHDRUCKDICHTELEMENT FÜR INJEKTOREN**
HIGH PRESSURE SEALING ELEMENT FOR INJECTORS
ELEMENT D'ETANCHEITE HAUTE PRESSION POUR INJECTEURS

(30) Priorität: 21.05.2001 DE 10124602; 07.05.2002 DE 10220457
(43) Veröffentlichungstag der Anmeldung: 10.03.2004
(73) Patentinhaber: ROBERT BOSCH GMBH, 70442 Stuttgart (DE)
(72) Erfinder: RUTHARDT, Siegfried, 71155 Altdorf (DE); BAUER, Tibor, 70806 Kornwestheim (DE); BALLERSTEDT, Wolfgang, 39218 Schoenebeck (DE)
(74) Vertreter: Hörschler, Wolfram Johannes, Dipl.-Ing.
(86) Internationale Anmeldenummer: PCT/DE2002/001841
(87) Internationale Veröffentlichungsnummer: WO 2002/095217

(56) Entgegenhaltungen:
- EP-A- 0 483 770
- EP-A- 0 890 729
- WO-A-99/37909

## Beschreibung

### Technisches Gebiet

Bei Kraftstoffeinspritzsystemen für luftverdichtende Verbrennungskraftmaschinen kommen heute Einspritzsysteme mit Hochdrucksammelraum (Common Rail) zum Einsatz. Die Kraftstoffeinspritzsysteme umfassen ferner Injektoren zum Einspritzen von Kraftstoff in die Brennräume der Verbrennungskraftmaschine, die den im Kraftstoffeinspritzsystem herrschenden Drücken hinsichtlich Dichtigkeit und Materialfestigkeit standhalten müssen. Zu diesem Zweck werden an Injektoren ringförmige Dichtelemente eingesetzt, mit denen eine Abdichtung des Hochdruckbereiches des Injektors gegenüber Bereichen niedrigen Druckes des Injektors vorgenommen wird. Wird das Druckniveau in Kraftstoffeinspritzsystemen zur Erzeugung eines höheren thermodynamischen Wirkungsgrades der Verbrennungskraftmaschine angehoben, steigen auch die Anforderungen an die Dichtelemente des Kraftstoffinjektors.

### Stand der Technik

EP-A 0 483 770 betrifft ein Hochdruck-Dichtungssystein für das Steuerventil eines elektromagnetischen Brennstoffeinspritzventils für Verbrennungsmotoren. Dieses Hochdruckdichtungssystem umfasst einen Dichtungsring aus einem deformierbaren Material, der zwischen einem Paar von im wesentlichen parallelen Flächen des Ventilkörpers und eines Hohlkörpers zusammengedrückt ist. Diese Flächen sind mit einem hohen Grad an Präzision bearbeitet, um einen minimalen Spielraum zu erzielen.

DE 196 19 523 A1 bezieht sich auf ein Kraftstoffeinspritzventil für Hochdruckeinspritzung. Gemäß dieser Lösung wird ein Kraftstoffeinspritzventil vorgeschlagen, das zur Hochdruckeinspritzung bei selbstzündenden Brennkraftmaschinen eingesetzt wird und zur Steuerung der Einspritzung ein Magnetventil umfaßt. Zur Ansteuerung dieses Magnetventils ist eine Steuerschaltung vorgesehen, die ist in einen ersten Schaltungsteil und einen zweiten Schaltungsteil aufgeteilt. Das zweite Schaltungsteil ist vom ersten Schaltungsteil, der gemeinsam zur Steuerung von mehreren Einspritzventilen dient, getrennt auf jedem einzelnen Einspritzventil angeordnet. Das Gehäuse ist auf das Kraftstoffeinspritzventil aufgeclipst und im Inneren vom Kraftstoff zur Kühlung durchflossen.

Gemäß dieser Lösung sind zwischen dem Gehäuse und einem in dieses eingelassene Einsatzteil unterhalb des Steuerraumes ein Dichtring aus bronzeverstärktem Teflon und ein metallischer Stützring eingelassen. Der Stützring aus metallischem Werkstoff ist zur Verbesserung der Dichtwirkung des bronzeverstärkten Teflonrings und zur Verhinderung der Extrusion des bronzeverstärkten Teflonringes erforderlich. Um ein Wandern des Dichtringes am Einsatzteil in Richtung der den Steuerraum druckentlastenden Ablaufdrossel zu verhindern, sind geeignete Maßnahmen zu ergreifen. Außerdem ist es bei der bisherigen Lösung bei Einsatz des bronzeverstärkten Teflonringes und des metallischen Stützrings erforderlich, diese prozeßsicher lagerichtig zu montieren, was einen erheblichen fertigungstechnischen Aufwand erforderlich macht. Ein weiteres Einspritzventil gemäß dem Oberbegriff des Anspruchs 1 wird in der WO 99 37 909 A gezeigt. Darstellung der Erfindung

Mit der erfindungsgemäßen Lösung läßt sich gegenüber der aus dem Stande der Technik bekannten Lösung einerseits ein Bauteil einsparen und andererseits der in der Druckkammer herrschende Druck bei Hochdruckbeaufschlagung z.B. über den Zulauf vom Hochdrucksammelraum (Common Rail) zur Unterstützung der Dichtkraft des Dichtelementes einsetzen. Wird das Dichtelement gemäß der vorgeschlagenen Erfindung kraftschlüssig mittels eines Preßsitzes auf einen im Injektorgehäuse des Kraftstoffinjektors eingelassenes Einsatzteil aufgeschrumpft, ist eine fertigungstechnisch besonders einfach herstellbare Lösung gegeben. Das bevorzugt aus einem metallischen Werkstoff oder Legierungen metallischer Werkstoffe gefertigte einteilige Dichtelement neigt insbesondere nicht dazu, sich derart zu verformen, dass es in einen Ringspalt zwischen Einsatzteil und einer in diesen bewegbaren Ventilkomponente kriecht und die Leichtgängigkeit der Ventilkomponente innerhalb des Injektorgehäuses des Kraftstoffinjektors behindert. Das mittels einer Preßpassung auf einer Mantelfläche des Einsatzteiles befestigbare Dichtelement stellt darüber hinaus ein symmetrisches, kostengünstig herstellbares Bauteil dar.

Durch die einteilige Ausführung des Dichtelementes kann eine unkomplizierte Montage erzielt werden; daneben bietet das mittels einer Preßpassung an der Mantelfläche des Einsatzteiles befestigbare Dichtelement ein Abdichtpotential, was auch weiteren Druckniveauerhöhungen im Kraftstoffinjektor von Kraftstoffeinspritzsystemen standhält, so daß auch bei weiter steigenden Drücken die Abdichtung des Hochdruckbereiches der Druckkammer am Kraftstoffinjektor gewährleistet ist.

Die Abdichtung des Hochdruckbereiches des Kraftstoffinjektors erfolgt bevorzugt mit einer Preßpassung zwischen Dichtelementinnendurchmesser und Ventilelement-/Stößel-/oder Düsennadelaußendurchmesser Unterschieden zwischen 0,04 bis 0,15 mm.

### Zeichnung

Anhand der Zeichnung wird die Erfindung nachstehend eingehender erläutert.

Es zeigt:
- Figur 1: einen Längsschnitt durch die Komponenten eines Kraftstoffinjektors sowie des Injektorgehäuses und
- Figur 2: eine Wiedergabe des Details Z aus Figur 1 in vergrößertem Maßstab.

### Ausführungsvarianten

Figur 1 ist ein Längsschnitt durch die Komponenten eines Kraftstoffinjektors sowie des Injektorgehäuses zu entnehmen.

Der Darstellung gemäß Figur 1 ist entnehmbar, dass ein in einem Kraftstoffeinspritzsystem eingesetzter Kraftstoffinjektor 1 zum Einspritzen von Kraftstoff ein Injektorgehäuse 2 umfasst. Das Injektorgehäuse 2 des Kraftstoffinjektors 1 enthält eine Druckkammer 3, von deren Druckkammerboden 5 aus sich eine Bohrung 6 durch das Injektorgehäuse 2 erstreckt. Die Bohrung 6 ist von einem rotationssymmetrisch ausgebildeten Einsatzteil 7 durchsetzt. Das Einsatzteil 7 kann in seiner Axialerstreckung von einem zylindrischen Querschnitt in einen kegelstumpfförmig verjüngten Absatz übergehen. Zwischen dem Umfang 8 des Einsatzteiles 7 und der Wandung der Bohrung 6 besteht ein aus Montagegründen erforderlicher Ringspalt 18. Innerhalb des Einsatzteiles 7 ist ein Einspritzventilglied 26, beispielsweise ausgebildet als ein in Figur 1 dargestellter Ventilkolben, aufgenommen, der gemäß des in Figur 1 dargestellten Doppelpfeiles, vergleiche Bezugszeichen 47, eine vertikale Hubbewegung zum Öffnen/Verschliessen von in Figur 1 nicht dargestellten Einspritzöffnungen am brennraumseitigen Ende des Kraftstoffinjektors 1 dient.

Die im Inneren des Injektorgehäuses 2 ausgebildete Druckkammer 3 wird ausser durch den Druckkammerboden 5 von der Wandung 4 des Injektorgehäuses 2 begrenzt. Die Druckkammer 3 steht über einen gestrichelt dargestellten Hochdruckzulauf 21, der an einer Mündungsstelle 20 in die Druckkammer 3 mündet, mit dem Hochdruckanschluss 22 der Hochdruckquelle in Verbindung. Die Mündungsstelle 20 des Hochdruckzulaufes 21 liegt bevorzugt an einer festigkeitsoptimierten Stelle der Wandung 4 der Druckkammer 3 im Inneren des Injektorgehäuses 2.

Am Umfang 8 des Einsatzteiles 7 ist ein Dichtelement 9 aufgenommen, welches durch den in der Druckkammer 3 herrschenden hohen Druck auf den eine Auflage 17 bildenden Druckkammerboden 5 gepresst wird. Der in der Druckkammer 3 herrschende hohe Druck beaufschlagt das einteilig ausgebildete Dichtelement 9 an dessen erster Ringfläche 12, welche die für die anstehende hydraulische Anpresskraft wirksame hydraulische Fläche darstellt. Das Dichtelement 9 ist vorzugsweise einteilig ausgebildet und von ringförmiger Gestalt. Das einteilig ausgebildete Dichtelement 9 ist durch eine kraftschlüssige Verbindung 14, beispielsweise einen Presssitz, am Umfang 8 des Einsatzteiles 7 aufgenommen. Die Presspassung 14 wird durch Unterschiede hinsichtlich des Innendurchmessers des einteilig ausgebildeten Dichtelementes 9 und des Außendurchmessers des Einsatzteiles 7 bewirkt, die zwischen 0,04 bis 0,15 mm betragen können. Das einteilig ausgebildete Ringelement, welches bevorzugt aus metallischem Werkstoff oder einer Legierung metallischer Werkstoffe besteht, kann dazu auf den Umfang 8 des Einsatzteiles 7 aufgeschrumpft werden. Das einteilig ausgebildete Dichtelement 9 kann z.B. aus Aluminium oder einer Aluminiurnlegierung bestehen. Zwischen der Umfangsfläche 8 des Einsatzteiles 7 und dem Innendurchmesser des einteiligen Dichtelementes 9 aus metallischem Werkstoff kann eine kraftschlüssige Verbindung in Gestalt eines Presssitzes 14 durch Kaltaufpressen des aus metallischem Werkstoff gefertigten Dichtelementes 9 auf die Umfangsfläche 8 des Einsatzteiles 7 erfolgen. Je nach Durchmesserdifferenzen der durch die kraftschlüssige Verbindung 14 miteinander zu fügenden Bauteile 7 bzw. 9 stellt sich eine entsprechende Radialkraft ein, welche die Festigkeit des Presssitzes 14 zwischen Einsatzteil 7 und einteilig ausgebildeten Dichtelement 9 bestimmt. Das Dichtelement 9 weist eine erste Ringfläche 12 auf, die der Druckkammer 3 zuweist sowie eine weitere, dem Druckkammerboden 5 zuweisende zweite Ringfläche. Bei dichtender Anlage der zweiten Ringfläche 13 des Dichtelementes 9 aus metallischem Werkstoff an der Druckkammerbodenfläche 5, wirkt der Druckkammerboden als Auflage 17, welche einen zwischen der Umfangsfläche 8 des Einsatzteiles 7 und der Bohrung 6 innerhalb des Injektorgehäuses 2 aus Montagegründen erforderlichen Ringspalt 18 dichtend verschliesst. Die Dichtwirkung des Dichtelementes 9 wird durch den in der Druckkammer 3 anstehenden Kraftstoff Druck erhöht, da der in der Druckkammer 3 herrschende Druck in Richtung 19 (vergleiche Darstellung gemäß Figur 2) das Dichtelement 9 in Richtung auf den Druckkammerboden 5 der Druckkammer beaufschlagt. Aufgrund der Verwendung eines metallischen Werkstoffs bzw. einer Legierung metallischer Werkstoffe bei der Herstellung des Dichtelementes, ist dessen Verformung ausgeschlossen. Dadurch wird vermieden, dass mit zunehmender Lebensdauer des Kraftstoffinjektors 1 das Dichtelement 9 in den Ringspalt 18 zwischen der Umfangsfläche 8 des Einsatzteiles 7 und der Bohrung 6 innerhalb des Injektorsgehäuses 2 hineinkriecht und sich daraufhin Undichtigkeiten einstellen. Neben der Vermeidung von Undichtigkeiten bleiben bei Einsatz des erfindungsgemäß vorgeschlagenen, aus einem metallischen Werkstoff oder Legierungen metallischer Werkstoffe gefertigten Dichtelementes 9 auch die Leckargeverluste aus der mit hohem Druck beaufschlagten Druckkammer 3 begrenzt.

Von der Druckkammer 3 aus tritt der über den Hochdruckzulauf 21 zuströmende, unter sehr hohem Druck stehende Kraftstoff über einen Einlauftrichter 23 und eine sich an diesen anschließende Zulaufdrossel 24 in der Wandung des Einsatzteiles 7 in einen Steuerraum 25 ein. Der Steuerraum 25 wird einerseits vom Einsatzteil 7 und andererseits von einer in diesen geführten Ventilkomponente 26, die beispielsweise als ein Ventilkolben ausgebildet sein kann, begrenzt. In die Stirnfläche der Ventilkomponente 26 kann eine Kontur 26.1 aufweisen. So lässt sich an der Stirnfläche der Ventilkomponente 26 ein kegelstumpfförmiger Bereich 26.2 ausbilden, der mit einem komplementär geformten kegligen Bereich 27.1 am Ablauf 27 auf der Ablaufseite des Steuerraumes 27 zusammenwirkt. Vom Steuerraum 25 aus erstreckt sich ein Ablauf 27, in welchem eine Ablaufdrossel 28 aufgenommen ist.

Die Ablaufdrossel 28, über welche bei Betätigung eines hier als Kugelkörper ausgebildeten Schliesselementes 29 eine Druckentlastung des Steuerraumes 25 herbeigeführt wird, ist am Ende des Ablaufes 27 angeordnet. Dass die Ablaufdrossel 28 freigebende bzw. verschliessende Schliesselement 29 ist teilweise von einem Formkörper 30 umgeben, der an einer unteren Stirnseite eines Ankerteiles 31 einer Magnetanordnung zur Betätigung des Kraftstoffinjektors 1 angeordnet ist.

In der Darstellung gemäß Figur 1 ist das Ankerteil 31 einteilig ausgebildet und umfasst einen Bolzenteil sowie einen plattenförmig konfigurierten Teil.

Das Einsatzteil 7, welches einen oberen zylindrisch ausgeführten Teil sowie einen sich daran anschließenden konisch sich verjüngenden, einen Ringspalt 18 begrenzenden Teil aufweisen kann, wird mittels eines Befestigungselementes 33 in Gestalt einer Spannmutter in einer gestuften Bohrung 6, 46 im Injektorgehäuse 2 fixiert. Die Befestigungsschraube 33 wird in ein Innengewinde 45 des Injektorgehäuses 2 eingeschraubt und liegt an einer oberen Stirnseite 32 des Einsatzteiles 7 an. Dadurch wird das Einsatzteil 7 mit einem ringförmigen Ansatz, eine Abdichtung 34 bewirkend, an das Injektorgehäuse 2 oberhalb einer Bohrung 46 angestellt, so dass die Druckkammer 3 im Inneren des Injektorgehäuses 2 in Richtung auf die Magnetventilbetätigungsanordnung druckdicht verschlossen ist.

Das in der Darstellung gemäß Figur 1 einteilig ausgebildete Ankerteil 31 der Betätigungsanordnung ist durch ein Federelement 35 beaufschlagt, welches in einer Hülse geführt ist. Die das Federelement 35 umschliessende Hülse ist von einer Magnetspule 36 umgeben, die ihrerseits in einer Magnethülse 37 aufgenommen sein kann. An der Aussenumfangsfläche der Magnethülse 37 ist ein ringförmig verlaufender Vorsprung 38 ausgebildet, an welchem eine Überwurfmutter 39 anliegt. Die Magnethülse 37 wird durch Verschrauben der Überwurfmutter 39 mit einem Aussengewinde 40 an der Aussenseite des Injektorgehäuses 2 des Kraftstoffinjektors 1 bewirkt.

Das einteilig ausgebildete Ankerteil 31 der Betätigungsanordnung ist teilweise in einer Einsatzhülse 41 geführt, die unter Zwischenschaltung eines Distanzringes 42 über die Magnethülse 38 fixiert ist, welche ihrerseits über die Überwurfmutter 39 am Aussengewinde 40 des Injektorgehäuses 2 befestigt wird. Zwischen der Magnethülse 38 und dem Injektorgehäuse 2, die über die Überwurfmutter 39 miteinander verbunden sind, ist ein als O-Ring aus elastischem Material ausführbares Dichtelement 43 eingelassen.

In dem Injektorgehäuse 2 des Kraftstoffinjektors gemäß der Darstellung in Figur 1 ist eine Bohrung 44 ausgebildet, die über eine hier nicht gezeigte Verbindung mit dem Hochdruckanschluss 22 der Hochdruckquelle des Kraftstoffinjektors 1 in Fluidverbindung steht und einen in Figur 1 ebenfalls nicht dargestellten Düsenraum, welcher ein ebenfalls nicht dargestelltes Einspritzventilglied umgibt, mit unter hohem Druck stehenden Kraftstoff beaufschlagt. Das Einspritzventilglied, welches als eine Düsennadel mit brennraumseitigen Sitz ausgebildet sein kann, wird durch eine Druckentlastung des Steuerraumes 25 betätigt, der durch das mittels der Befestigungsschraube 33 im Injektorgehäuse 2 befestigte Einsatzteil 7 einerseits und durch die Ventilkomponente 26 andererseits begrenzt wird. Die Druckentlastung/Druckbeaufschlagung des Steuerraumes 25 erfolgt durch eine Betätigung der Magnetventilanordnung, so z.B. über die Bestromung der Magnetspule 36.

Figur 2 ist eine Wiedergabe des Details Z gemäß Figur 1 in vergrößertem Maßstab zu entnehmen.

Aus der in Figur 2 wiedergegebenen Darstellung des in Figur 1 mit Z bezeichneten Bereiches geht hervor, dass die Druckkammer 3 im Injektorgehäuse 2 von einer Wandung 4 begrenzt ist, die im Bereich der Mündungsstelle 20 des Hochdruckzulaufes 21 eine radiale Durchmesseraufweitung aufweist. Die Mündungsstelle 20 des Hochdruckzulaufes 21 von in Figur 2 nicht dargestellten Hochdruckzulauf 22 liegt bevorzugt in einem derart hinsichtlich seiner Druckfestigkeit optimierten Bereich der begrenzenden Wandung 4 der Druckkammer 3.

Am Umfang 8 des mittels der Befestigungsschraube 33 im Injektorgehäuse 2 fixierten Einsatzteiles 7 ist das Dichtelement 9 durch eine kraftschlüssige Verbindung 14 in Gestalt eines Presssitzes befestigt. Das Dichtelement 9, welches bevorzugt aus einem metallischen Werkstoff oder Legierungen metallischer Werkstoffe gefertigt wird, weist mit einer ersten Ringfläche 12 der Druckkammer 3 zu, während die zweite Ringfläche 13 am Druckkammerboden 5 Druckkammer 3 anliegt, welcher als Auflage 17 für das Dichtelement 9 fungiert. Aufgrund des in der Druckkammer 3 über den Hochdruckzulauf 21 herrschenden hohen Druckes ist die erste Ringfläche 12 des Dichtelementes 9 durch den Druck 19 innerhalb der Druckkammer 3 beaufschlagt. Diese Druckbeaufschlagung des Dichtelementes 9 bewirkt ein Andrücken des aus metallischen oder Legierungen metallischer Werkstoffe bestehenden Dichtelementes 9 an den Druckkammerboden 5, d.h. ist einer Erhöhung der abdichtenden Kraft zwischen dem Einsatzteil 7 und dem Injektorgehäuse 2 günstig. Der Aussendurchmesser des Dichtelementes 9 ist durch Bezugszeichen 10 identifiziert, während der Innendurchmesser 11, der mit dem Aussendurchmesser des Einsatzteiles 7 die kraftschlüssige Verbindung 14 in Gestalt eines Presssitzes herbeiführt, und dem Aussendurchmesser 10 gegenüberliegt. Am bevorzugt ringförmig ausgebildeten Dichtelement 9 zur Abdichtung des Ringspaltes 18 zwischen Einsatzteil 7 und der Bohrung 6 innerhalb des Injektorgehäuses 2 können Fasen 15 bzw. 16 ausgebildet werden.

Während die Abdichtung der Druckkammer 3 zum Ringspalt 18 zwischen Einsatzteil 7 und Bohrung 6 innerhalb des Injektorgehäuses 2 über das aus metallischem Werkstoff oder Legierungen metallischer Werkstoffe gefertigte Dichtelement 9 erfolgt, wird die Abdichtung der Druckkammer 3 an deren Oberseite durch das Anliegen des Einsatzteiles 7 am Injektorgehäuse 2 an der Anlagefläche 34 erreicht. Gemäß der Darstellung in Figur 1 wird das Einsatzteil 7 innerhalb des Injektorgehäuses 2 in einer gestuft ausgebildeten Bohrung 6, 46 durch eine Befestigungsschraube 33 fixiert. Das Aussengewinde der Befestigungsschraube 33 wirkt mit einem im Inneren des Injektorgehäuses 2 ausgebildeten Innengewinde 45 zusammen, so dass das Einsatzteil 7 im Injektorgehäuse 2 mit einer definierten Vorspannkraft fixierbar ist. Dadurch wird eine Abdichtung des oberen Bereiches der Druckkammer 3, welche in den Bohrungsabschnitt 46 der gestuft ausgebildeten Bohrung 6, 46 übergeht, erreicht.

In der Darstellung gemäß Figur 2, welche den in Figur 1 mit Z dargestellten Bereich vergrößertem Maßstab wiedergibt, ist darüber hinaus zu entnehmen, dass die Ventilkomponente 26, deren Stirnseite den Steuerraum 25 innerhalb des Einsatzteiles 7 begrenzt, der Gestalt geformt sein kann, dass die Stirnseite der Ventilkomponente 26 einen kegelstumpfförmigen Bereich 26.2 aufweist, der mit einem komplimentär ausgebildeten Ablaufkegel . 27 des Ablaufes 27 hineinragt. An der Aussenumfangsfläche der Ventilkomponente 26 können ein oder mehrere Ringnuten, wie in Figur 2 dargestellt, ausgebildet werden.

Die im Zusammenhang mit den Figuren 1 und 2 näher beschriebene erfindungsgemäße Lösung vermeidet für weitere Kraftstoffinjektorgenerationen, bei denen höhere Drücke realisiert werden können, gezielte Abstimmungen hinsichtlich eines möglichen Druckaufbaues unterhalb des Dichtrings. Mit der erfindungsgemäßen Lösung ist es möglich, das Hochwandern des Dichtelementes 9 auszuschliessen und durch geeignete Materialwahl das Extrudieren des Dichtelementes 9 in den Spalt 18 zu vermeiden. Ferner bietet die erfindungsgemäß vorgeschlagene Lösung ein einteiliges kostengünstiges und einfach zu montierendes symmetrisches Dichtelement 9. Zur Erhöhung der Dichtwirkung des Dichtelementes 9 ist dies in vorteilhafter Weise derart angeordnet, dass dieses durch den in der Druckkammer 3 herrschenden hohen Kraftstoffdruck beaufschlagt wird, was neben der Ausbildung der kraftschlüssigen Verbindung 14 am Umfang des Einsatzteiles 7 zur Erhöhung der Dichtkraft im Bereich des Druckkammerbodens 7, welcher die Auflage 17 für das Dichtelement 9 bildet, steigert.

### Bezugszeichenliste

- 1: Injektor
- 2: Injektorgehäuse
- 3: Druckkammer
- 4: Druckkammerwandung
- 5: Druckkammerboden
- 6: Bohrung
- 7: Einsatzteil
- 8: Umfangsfläche
- 9: Dichtelement
- 10: Außendurchmesser
- 11: Innendurchmesser
- 12: erste Ringfläche
- 13: zweite Ringfläche
- 14: kraftschlüssige Verbindung (Presssitz)
- 15: Fase
- 16: Fase
- 17: Auflage
- 18: Ringspalt
- 19: Druckrichtung
- 20: Mündungsstelle Hochdruckzulauf
- 21: Hochdruckzulauf
- 22: Hochdruckanschluss
- 23: Einlauftrichter
- 24: Zulaufdrossel
- 25: Steuerraum
- 26: Ventilkomponente
- 26.1: Stirnflächen-Kontur
- 26.2: kegelstumpfförmiger Bereich
- 27: Ablaufkanal
- 27.1: Ablaufkanalkegel
- 28: Ablaufdrossel
- 29: Schliesselement
- 30: Formkörper
- 31: Ankerteil (einteilig)
- 32: Stirnseite des Einsatzteiles 7
- 33: Befestigungsschraube
- 34: Anlagefläche Stirnseite 32 am Injektorgehäuse 2
- 35: Federelement
- 36: Magnetspule
- 37: Magnethülse
- 38: ringförmiger Vorsprung
- 39: Überwurfmutter
- 40: Aussengewinde Injektorgehäuse 2
- 41: Einsatzhülse
- 42: Distanzring
- 43: elastisches Dichtelement
- 44: Zulaufbohrung
- 45: Innengewinde Injektorgehäuse 2
- 46: Bohrungsabschnitt von Bohrung 6
- 47: Hubbewegung

## Patentansprüche

1. Injektor zum Einspritzen von Kraftstoff in den Brennraum einer Verbrennungskraftmaschine, mit einem Injektorgehäuse (1), in welchem eine ein Einsatzteil (7) umschliessende Druckkammer (3) mit einem Druckkammerboden (5) ausgebildet ist, die über eine Hochdruckzulauf (21) mit unter hohem Druck stehenden Kraftstoff befüllbar ist und über die ein Steuerraum (25) druckbeaufschlagbar ist, der von dem in Injektorgehäuse (2) in einer Bohrung (6, 46) fixierten Einsatzteil (7) und einer Ventilkomponente (26) begrenzt wird, wobei die Ventilkomponente (26) innerhalb des Einsatzteiles (7) eine Hubbewegung (47) ausführt, wobei am Umfang (8) des Einsatzteiles (7) ein einteiliges Dichtelement (9) aufgenommen ist, wobei das Dichtelement (9) eine erste Ringfläche (12) der Druckkammer (3) zuweist, die dem in der Druckkammer (3) herrschenden Hochdruck ausgesetzt ist und wobei das Dichtelement (9) mit einer zweiten, der ersten Ringfläche (12) gegenüberliegende Ringfläche (13) an dem Druckkammerboden (5) auf liegt, **dadurch gekennzeichnet, dass** das Dichtelement (9) metallisch ist und am Umfang des Einsatzteiles (7) in kraftschlüssiger Verbindung (14) aufgenommen ist.

2. Injektor gemäß Anspruch 1, **dadurch gekennzeichnet, dass** das Dichtelement (9) aus metallischem Werkstoff oder Legierungen metallischer Werkstoffe gefertigt ist.

3. Injektor gemäß Anspruch 2, **dadurch gekennzeichnet, dass** das Dichtelement (9) als Aluminiumring gefertigt wird.

4. Injektor gemäß Anspruch 1, **dadurch gekennzeichnet, dass** das einteilige Dichtelement (9) durch einen Presssitz (14) am Umfang des Einsatzteiles (7) aufgenommen ist.

5. Injektor gemäß Anspruch 4, **dadurch gekennzeichnet, dass** die Durchmesserunterschiede zwischen Innendurchmesser (11) des Dichtelementes (9) und dem Aussendurchmesser des Einsatzteiles (7) zwischen 0,04 bis 0,15 mm betragen.

6. Injektor gemäß Anspruch 1, **dadurch gekennzeichnet, dass** bei Anlage der zweiten Ringfläche (13) des einteiligen Dichtelementes (9) am Druckkammerboden (5) der Druckkammer (3) ein Ringspalt (18) zwischen dem Einsatzteil (7) und der Bohrung (6) innerhalb des Injektorgehäuses (2) verschlossen ist.

7. Injektor gemäß Anspruch 1, **dadurch gekennzeichnet, dass** die im Injektorgehäuse (2) ausgebildete Druckkammer (3) in ihrem oberen Bereich durch eine zwischen einer Ringfläche des Einsatzteiles (7) und einer Begrenzungsfläche eines Bohrungsabschnittes (46) gebildete Dichtstelle (34) abgedichtet ist, deren Dichtkraft über ein im Injektorgehäuse (2) aufnehmbares Befestigungselement (33) definiert ist.

8. Injektor gemäß Anspruch 1, **dadurch gekennzeichnet, dass** die Druckkammer (3) durch eine Wandung (4) innerhalb des Injektorgehäuses (2) begrenzt ist, die einen im Durchmesser erweiterten Abschnitt aufweist, in welcher eine Mündungsstelle (20) eines Hochdruckzulaufes (21) liegt.

## Claims

1. Injector for injecting fuel into the combustion chamber of an internal combustion engine, having an injector housing (1), in which there is formed a pressure chamber (3) which surrounds an insert part (7), has a pressure chamber base (5), can be filled with fuel under a high pressure via a high-pressure inlet (21) and via which pressure can be applied to a control space (25) which is delimited by the insert part (7), fixed in a bore (6, 46) in injector housing (2), and a valve component (26), the valve component (26) executing a reciprocating movement (47) within the insert part (7), a single-piece sealing element (9) being accommodated at the periphery (8) of the insert part (7), the sealing element (9) facing a first annular surface (12) of the pressure chamber (3) which is exposed to the high pressure prevailing in the pressure chamber (3), and the sealing element (9) bearing against the pressure chamber base (5) by means of a second annular surface (13) on the opposite side from the first annular surface (12), **characterized in that** the sealing element (9) is metallic and is held in a nonpositively locking connection (14) at the periphery of the insert part (7).

2. Injector according to Claim 1, **characterized in that** the sealing element (9) is produced from metallic material or alloys of metallic materials.

3. Injector according to Claim 2, **characterized in that** the sealing element (9) is produced as an aluminium ring.

4. Injector according to Claim 1, **characterized in that** the single-piece sealing element (9) is held at the periphery of the insert part (7) by means of a press fit (14).

5. Injector according to Claim 4, **characterized in that** the differences in diameter between internal diameter (11) of the sealing element (9) and the external diameter of the insert part (7) amount to between 0.04 and 0.15 mm.

6. Injector according to Claim 1, **characterized in that** when the second annular surface (13) of the single-piece sealing element (9) is bearing against the pressure chamber base (5) of the pressure chamber (3) an annular gap (18) between the insert part (7) and the bore (6) within the injector housing (2) is closed.

7. Injector according to Claim 1, **characterized in that** the pressure chamber (3) formed in the injector housing (2), in its upper region, is sealed off by a sealing location (34) which is formed between an annular surface of the insert part (7) and a delimiting surface of a bore section (46) and the sealing force of which is defined by means of a securing element (33) which can be received in the injector housing (2).

8. Injector according to Claim 1, **characterized in that** the pressure chamber (3) is delimited by a wall (4) inside the injector housing (2), which wall has a section of widened diameter and in which wall a location (20) of a high-pressure inlet (21) opens out.

## Revendications

1. Injecteur pour injecter du carburant dans la chambre de combustion d'un moteur à combustion interne, comprenant un boîtier d'injecteur (1) dans lequel est formée une chambre de pression (3) munie d'un fond de chambre de pression (5) et qui en entourant un insert (7), peut être remplie par l'intermédiaire d'une conduite d'alimentation haute pression (21) avec du carburant sous haute pression et peut alimenter une chambre de commande (25), en pression délimitée par l'insert (7) fixé dans le boîtier d'injecteur (2) dans un alésage (6, 46) et par un composant de soupape (26), le composant de soupape (26) exécutant à l'intérieur de l'insert (7) une course (47), un élément d'étanchéité (9) monobloc étant logé à la périphérie (8) de l'insert (7), l'élément d'étanchéité (9) fournissant une première surface annulaire (12) à la chambre de pression (3) qui est exposée à la haute pression régnant dans la chambre de pression (3), et l'élément d'étanchéité (9) étant appliqué par une deuxième surface annulaire (13) située en regard de la première surface annulaire (12) contre le fond de chambre de pression (5),
**caractérisé en ce que**
l'élément d'étanchéité (9) est métallique et logé par un ajustage serré (14) à la périphérique de l'insert (7).

2. Injecteur selon la revendication 1,
**caractérisé en ce que**
l'élément d'étanchéité (9) est réalisé à partir d'un matériau métallique ou d'alliages de matériaux métalliques.

3. Injecteur selon la revendication 2,
**caractérisé en ce que**
l'élément d'étanchéité (9) présente la forme d'une bague en aluminium.

4. Injecteur selon la revendication 1,
**caractérisé en ce que**
l'élément d'étanchéité (9) monobloc est logé par un ajustage serré (14) à la périphérie de l'insert (7).

5. Injecteur selon la revendication 4,
**caractérisé en ce que**
les différences de diamètre entre le diamètre intérieur (11) de l'élément d'étanchéité (9) et le diamètre extérieur de l'insert (7) se situent entre 0,04 et 0,15 mm.

6. Injecteur selon la revendication 1,
**caractérisé en ce qu'**
une fente annulaire (18) entre l'insert (7) et l'alésage (6) à l'intérieur du boîtier d'injecteur (2) est fermée lorsque la deuxième surface annulaire (13) de l'élément d'étanchéité (9) monobloc est appliquée contre le fond de chambre de pression (5) de la chambre de pression (3).

7. Injecteur selon la revendication 1,
**caractérisé en ce que**
la chambre de pression (3) formée dans le boîtier d'injecteur (2) est étanchée dans sa zone supérieure par un point d'étanchéité (34) formé entre une surface annulaire de l'insert (7) et une surface de limitation d'un segment d'alésage (46) et dont la force de serrage est définie par un élément de fixation (33) logeable dans le boîtier d'injecteur (2).

8. Injecteur selon la revendication 1,
**caractérisé en ce que**
la chambre de pression (3) est délimitée à l'intérieur du boîtier d'injecteur (2) par une paroi (4) qui présente un segment à diamètre évasé dans lequel se situe un orifice de sortie (20) d'une conduite d'alimentation haute pression (21).
